# EUROPÄISCHE PATENTSCHRIFT

(11) **EP 0 116 302 B1**
(45) Veröffentlichungstag und Bekanntmachung des Hinweises auf die Patenterteilung: **27.07.1988**
(21) Anmeldenummer: 84100334.6
(22) Anmeldetag: 13.01.1984
(51) Int. Cl.: H05B 41/29, H02M 7/537

(54) **Umrichter**
Converter
Convertisseur

(30) Priorität: 19.01.1983 DE 3301632
(43) Veröffentlichungstag der Anmeldung: 22.08.1984
(73) Patentinhaber: SIEMENS AKTIENGESELLSCHAFT, 80333 München (DE)
(72) Erfinder: Klamt, Manfred, Dipl.-Ing., D-8221 Stein (DE)

(56) Entgegenhaltungen:
- WO-A-81/03102
- WO-A-83/00587
- DE-A- 1 803 486

## Beschreibung

Die Erfindung betrifft einen Umrichter gemäß Oberbegriff von Anspruch 1.

Eine solche synchrone Steuerung des Ladeschalters, abhängig von der Spannung an einem der Schalter des Wechselrichters wie bekannt aus der EP-A₂-85 073 hat vor allem den großen Vorteil, daß sich der Betriebszustand des Hochsetzstellers automatisch nach dem des Wechselrichters richtet : Wird dieser beispielsweise bei einer Störung des an ihn angeschlossenen Verbrauchers abgeschaltet, so hört automatisch auch der Hochsetzsteller auf zu arbeiten und es wird kein Energie mehr in den Wechselrichter gepumpt. Umgekehrt startet der Hochsetzsteller automatisch mit dem Anschwingen des Wechselrichters.

Da hierbei die Stromflußdauer über den Ladeschalter auch von der Spannung an dem Ladekondensator abhängig ist, ändert sich automatisch die vom Hochsetzsteller gelieferte Leistung, wenn die Ausgangsspannung des Wechselrichters, beispielsweise zur Veränderung der Lampenleistung, variiert wird. Zur Änderung der Lampenleistung genügt es somit, in den Wechselrichter einzugreifen, beispielsweise dessen Betriebsfrequenz oder - bei konstanter Betriebsfrequenz - die Durchsteuerzeiten der Schalter des Wechselrichters zu verändern.

Schließlich ist der Umrichter ohne jede Umschaltung auch mit Gleichspannung betreibbar, wobei alle aufgezählten Vorteile bestehen bleiben.

Der Erfindung liegt die Aufgabe zugrunde, den Aufwand an Bauelementen noch weiter zu verringern. Die Lösung dieser Aufgabe ist in Anspruch 1 gekennzeichnet.

Ein Ausführungsbeispiel der Erfindung wird anhand der Figur näher erläutert :

Ein Gleichrichter G in Zweiwegschaltung ist eingangsseitig über ein nicht dargestelltes Filter an ein Wechselspannungsnetz (220 Volt/50 Hertz) angeschlossen und speist ausgangsseitig über eine Ladedrossel L und eine Ladediode D einen Ladekondensator C. Parallel zu diesem ist die Reihenschaltung aus zwei abwechselnd durchschaltenden Transistoren eines Wechselrichters angeschlossen ; der der Ladediode D benachbarte Transistor T3 wird im folgenden als Sekundärtransistor und der andere Transistor T1 als Primärtransistor bezeichnet. Parallel zu dem Sekundärtransistor T3 liegt ein Lastzweig mit einer Entladungslampe E, einem Serienresonanzkreis C2, L2, einem Umschwingkondensator C1 und der Primärwicklung L30 eines Sättigungstransformators Tr in Reihenschaltung, wobei der Kondensator C2 des Serienresonanzkreises zwischen den beiden vorheizbaren Elektroden der Entladungslampe E liegt, die mit einer Elektrode direkt an den Ladekondensator C angeschlossen ist. Der Sättigungstransformator Tr weist zwei Sekundärwicklungen L31, L32 sowie eine Überwachungswicklung L33 auf; die Sekundärwicklungen L31, L32 sind derart in die Steuerkreise von Primär- und Sekundärtransistor T1, T3 geschaltet, daß diese jeweils während der Ummagnetisierungszeit des Sättigungstransformators abwechselnd durchgesteuert werden. Hierbei ist der Sättigungstransformator so bemessen, daß die durch ihn bestimmte Betriebsfrequenz des Wechselrichters etwas über der Resonanzfrequenz des Serienresonanzkreises liegt : Dadurch entstehen Lücken zwischen aufeinanderfolgenden Durchsteuerimpulsen, so daß ein gleichzeitiges Leiten von Primär- und Sekundärtransistor und damit ein Kurzschluß der Spannung an dem Ladekondensator C ausgeschlossen ist. Für die Stromführung während der gleichzeitigen Sperrung beider Transistoren sind Rückstromdioden D1, D2 parallel zu jedem der Transistoren vorgesehen. Während der Durchschaltzeit des Primärtransistors T1 liegt die Spannung des Ladekondensators C an dem Lastzweig und führt zu einer Aufladung des Umschwingkondensators C1 mit der in der Figur angegebenen Polarität. Nach dem Sperren von T1 fließt der Strom über den Lastzweig, getrieben durch die Drossel L2 des Serienresonanzkreises, über die Rückstromdiode D2 weiter, bis T3 durchschaltet : Dann entlädt sich der Umschwingkondensator C1 über T3 und den Lastzweig, bis T3 wieder sperrt. Danach fließt der Laststrom in der gleichen Richtung über den Ladekondensator C und Rückstromdiode D1 bis zur erneuten Durchschaltung von T1 weiter.

Der Hochsetzsteller arbeitet mit einem Leistungs-MOS-Transistors T2.1, dessen Ansteuerung wesentlich vereinfacht ist: Seine Steuerelektrode liegt nämlich über einen Widerstand an einem Kondensator C5, der in Reihe mit einem Kondensator C7 einen Spannungsteiler parallel zu dem Primärtransistor T1 des Wechselrichters bildet. Die Spannung an C5 ist durch eine Zenerdiode D6 begrenzt. Dieser Spannungsteiler, und insbesondere C7, ist so bemessen, daß der beim Sperren von Primärtransistor T1 über C7 fließende Strom ausreicht, um sowohl C5 als auch die Kapazität der Steuerstrecke des Transistors T2.1 schnell aufzuladen und dadurch T2.1 durchzusteuern. Dieser Leistungstransistor bleibt dann durchgesteuert, bis seine Steuerspannung entfällt. Dies ist spätestens der Fall, wenn der Primärtransistor T1 wieder leitend ist, da sich dann die Kapazität der Steuerstrecke von T2.1 über C7 und T1 entlädt.

In der Regel wird jedoch T2.1 früher sperren, nämlich wenn Transistor T8, der dem Kondensator C5 parallel liegt, durchsteuert und dieser Transistor die Kapazität der Steuerstrecke von T2.1 entlädt. Dies ist dann der Fall, wenn die Spannung an einem Verzögerungskondensator C6 einen durch eine Zenerdiode D3 gegebenen Grenzwert erreicht hat.

Die Aufladung von C6 ist abhängig von der Spannung am Ladekondensator C, dem der Verzögerungskondensator C6 über einen Widerstand R62 parallel geschaltet ist. Diesem Widerstand liegt ferner die Reihenschaltung eines Kondensators C4 und eines Widerstandes R1 parallel : Auf diese Weise ist die Aufladung von C6 auch von der Wechselspannungskomponente der Spannung an dem Ladekondensator C abhängig.

Die zusätzliche Aufladung von C6 über C4 und R1 führt zu einer Verkürzung der Stromflußzeit des Transistors T2.1 bei zunehmender Amplitude der Halbwellenspannung des Gleichrichters G und damit zu einer besseren Sinusform des Netzstromes. Noch bessere Ergebnisse in dieser Hinsicht lassen sich erzielen, wenn C6 wechselspannungsmäßig nicht an den Ladekondensator C, sondern über einen Widerstand R1' an einen - gestrichelt gezeichneten - Spannungsteiler mit den Kondensatoren C4' und C' angeschlossen wird, der parallel zu dem Gleichrichter G liegt. Dabei kann der Ladekondensator C auch in diesen Spannungsteiler einbezogen, C' also an den positiven Anschluß von C angeschlossen sein : Dadurch reduziert sich der Aufwand für den Spannungsteiler. Dieser ist so bemessen, daß er im wesentlichen nur bei der doppelten Frequenz der Netzspannung wirksam ist und für höherfrequente Störspannungen, wie sie auch der Hochsetzsteller selbst erzeugt, im wesentlichen einen Kurzschluß darstellt. Das gilt unabhängig von der in Anspruch 1 gekennzeichneten Art des Hochsetzstellers.

Der Verzögerungskondensator C6 liegt ferner über eine Diode D8 parallel zu dem Primärtransistor T1 : Er wird somit stets entladen, wenn T1 leitend ist und beginnt mit der Aufladung im Augenblick, da T1 sperrt, d. h. also auch gleichzeitig mit dem Durchsteuern von T2.1.

Somit wird T2.1 synchron zu dem Wechselrichter gesteuert, wobei seine Stromflußzeit von der Aufladung des Verzögerungskondensators abhängt.

Der Umschwingwechselrichter und damit zugleich der Hochsetzsteller beginnen erst zu arbeiten, wenn die Spannung an einem Startkondensator C8 einen solchen Wert erreicht hat, daß seine Energie über eine Trigger-Diode D13 auf die Steuerstrecke des Primärtransistors T1 geschaltet wird und dieser damit durchschaltet. Der Zündkondensator C8 liegt hierzu einerseits über Widerstände R2, R4 und eine Elektrode der Lampe E an dem Ladekondensator C und andererseits über eine Diode D10 parallel zur Schaltstrecke des Primärtransistors T1 : Nach dem Anlegen der Netzwechselspannung an den Gleichrichter lädt sich der Ladekondensator C über Ladedrossel und Ladediode und damit auch der Zündkondensator C8 auf, bis der Primärtransistor T1 durchgezündet wird ; dann wird zugleich der Zündkondensator über D10 wieder entladen, so daß diese Startschaltung während des periodischen Schwingens des Wechselrichters nicht mehr eingreifen kann.

Beim Betrieb des Umrichters mit einer Entladungslampe E ist für eine Abschaltung des Umrichters zu sorgen, wenn die Entladungslampe dauernd startunwillig ist, also es nur zu wiederholten, erfolglosen Startversuchen kommt. Zu diesein Zweck ist ein Stop-Thyristor T4 vorgesehen, dem eine Überwachungswicklung L33 des Sättigungstransformators Tr über Dioden D11, D12 und der Zündkondensator C8 über R2 parallel geschaltet ist und der seinen Haltestrom über die dem Ladekondensator C benachbarte Elektrode der Entladungslampe und einen Vorwiderstand R4 erhält.

An die Überwachungswicklung L33 ist über die Diode D11 auch ein RC-Glied R3, C9 in Parallelschaltung angeschlossen, das wiederum über eine Trigger-Diode D14 der Steuerstrecke des Stop-Thyristors T4 parallel liegt. Die Funktion und Bemessung dieser Schaltung basiert auf der Tatsache, daß die Amplitude des über den Lastzweig mit der Entladungslampe fließende und von der Überwachungswicklung L33 erfaßte Strom bei ungezündeter Lampe (Resonanzfall) wesentlich größer ist als bei gezündeter Lampe (gedämpfter Resonanzkreis) : Nach einer durch die Bemessung vorgebbaren Anzahl vergeblicher Startversuche hat sich C9 soweit aufgeladen, daß der Stop-Thyristor T4 über die Trigger-Diode D14 durchzündet und die Überwachungswicklung L33 kurzschließt. Damit entfallen die Steuerspannungen für die Transistoren des Wechselrichters und der Betrieb des Wechselrichters ist unterbrochen. Zu einer solchen Abschaltung führen jedoch weder die normalen Zündversuche noch der normale Lampenstrom, da hierbei die Spannung an C9 nicht den zur Durchsteuerung der Trigger-Diode D14 erforderlichen Wert erreicht.

Wegen der Synchronsteuerung des Hochsetzstellers abhängig von der Rechteckspannung an den Schaltern des Wechselrichters, wird der Hochsetzsteller automatisch mit dem Wechselrichter ab- und mit Start des Wechselrichters wieder eingeschaltet.

Der Wechselrichter bleibt abgeschaltet, bis der Haltestrom des Stop Thyristors T4 unterbrochen und dieser daher wieder in den Sperrzustand übergehen kann. Hierzu kann beispielsweise die Netzwechselspannung abgeschaltet werden. Sehr häufig ist jedoch eine Abschaltung das Resultat einer schadhaften Lampe, die ohne Abschaltung der Netzspannung gewechselt wird. Da der Haltestromkreis über eine Elektrode der Lampe geführt ist, wird der Haltestrom auch beim Lampenwechsel automatisch unterbrochen, so daß der Umrichter nach dem Einsetzen einer neuen Lampe automatisch wieder anschwingt.

## Patentansprüche

1. Umrichter mit einem Hochsetzsteller, der einen über eine Ladediode (D) und eine Ladedrossel (L) an eine Gleichspannungsquelle (G) angeschlossenen Ladekondensator (C) sowie einen Ladeschalter (T2.1) aufweist, der durch einen Steuerteil periodisch mit von einer Steuergröße abhängigem Tastverhältnis (V) geschlossen wird und dadurch die Ladedrossel (L) an die Gleichspannungsquelle (G) schaltet, und mit einem von dem Ladekondensator (C) gespeisten Wechselrichter mit zwei abwechselnd durchgesteuerten Schaltern (T1, T3), die in Reihenschaltung parallel zu dem Ladekondensator (C) liegen, wobei der Steuerteil für den Ladeschalter durch die Rechteckspannung an einem der Schalter (T1, T3) des Wechselrichters derart synchronisiert ist, daß der Ladeschalter (T2.1) beim Öffnen dieses Schalters (T1) geschlossen und nach einer durch die Ladung eines Verzögerungspeichers (C6) auf einen Ansprechwert bestimmten Zeit (TJ öffnet, und wobei der Entladekreis des Verzögerungsspeichers (C6) über denselben Schalter (T1) des Wechselrichters geführt ist, dadurch gekennzeichnet, daß der Ladeschalter ein Leistungs-MOS-Transistor (T2.1) ist, dessen Steuerstrecke einerseits parallel zu einem steuerbaren Schalter (T8) liegt und andererseits mit einem Kondensator (C7) eine Reihenschaltung bildet, die dem Schalter (T1) des Wechselrichters parallel liegt, der auch im Entladekreis des Verzögerungsspeichers (C6) angeordnet ist, und daß der steuerbare Schalter (T8) abhängig von der Spannung am Verzögerungskondensator (C6) über ein Schwellwertglied (D3) in die Schließstellung gesteuert wird.

2. Umrichter nach Anspruch 1, dadurch gekennzeichnet, daß der Kondensator (C7) zur Ansteuerung des MOS-Leistungstransistors (T2.1) so bemessen ist, daß eine ausreichend schnelle Aufladung der Kapazität der Steuerstrecke des MOS-Transistors gewährleistet ist.

3. Umrichter nach Anspruch 1 oder 2, wobei die Gleichspannungsquelle (G) ein von einem Wechselspannungsnetz gespeister Gleichrichter ist, der eine ungeglättete Halbwellenspannung liefert, und wobei das Tastverhältnis von der Spannung am Ladekondensator (C) und - zur Erzeugung eines sinusförmigen Netzstromes - von einer von der Halbwellenspannung des Gleichrichters (G) abgeleiteten Korrekturgröße abhängig ist, dadurch gekennzeichnet, daß der Verzögerungsspeicher (C6) über einen Widerstand (R1') parallel zu einem Kondensator (C') liegt, der zusammen mit einem weiteren Kondensator (C4') einen Spannungsteiler bildet, der parallel zu dem Gleichrichter (G) liegt und so bemessen ist, daß er im wesentlichen bei der zweifachen Frequenz der den Gleichrichter speisenden Wechselspannung wirksam ist und für höherfrequente Störspannungen einen Kurzschluß darstellt.

4. Umrichter nach Anspruch 3, dadurch gekennzeichnet, daß der Ladekondensator (C) in dem Spannungsteiler liegt.

## Claims

1. A converter with a step-up device with comprises a charge capacitor (C), connected to a DC voltage source (G) via a charge diode (D) and a charge choke (L) and a charge switch (T2.1) which is periodically closed by a control component with a pulse duty factor (V) which is dependent upon a control variable and thereby connects the charge choke (L) to the DC voltage source (G), and with an inverter which is supplied by the charge capacitor (C) and which comprises two switches (T1, T3) which are alternately rendered conductive and are located in a series arrangement in parallel to the charge capacitor (G), where the control component for the charge switch is synchronised by the rectangular waveform voltage connected to one of the switches (T1, T3) of the inverter in such manner that the charge switch (T2.1) is closed when this switch (T1) is opened and opens following a time (T) governed by the charging of a delay store (C6) to a response value, and where the discharge circuit of the delay store (C6) leads across the same switch (T1) of the inverter, characterised in that the charge switch is a power-MOS-transistor (T2.1) whose control part is connected on the one hand in parallel to a controllable switch (T8) and, on the other hand, forms a series arrangement with a capacitor (C7), which is connected in parallel to the switch (T1) of the inverter which is also arranged in the discharge circuit of the delay store (C6), and that the controllable switch (T8) is brought into the closed position via a threshold value element (D3) in dependence upon the voltage connected to the delay capacitor (C6).

2. A converter as claimed in Claim 1 characterised in that for the operation of the MOS-power transistor (T2.1) the capacitor (C7) is designed to be such that an adequately rapid charging of the capacitance of the control path of the MOS-transistor is ensured.

3. A converter as claimed in Claims 1 or 2, where the DC voltage source (G) is a rectifier which is fed by an AC voltage network and which supplies an unsmoothed half-wave voltage, and where the pulse duty factor is dependent upon the voltage connected to the charge capacitor (C) and - for the generation of a sinusoidal mains current - upon a correction value derived from the half-wave voltage of the rectifier (G), characterised in that the delay store (C6) is connected via a resistor (R1') in parallel to a capacitor (C') which, together with a further capacitor (C4'), forms a voltage divider connected in parallel to the rectifier (G) and designed to be such that it is fundamentally operative at double the frequency of the AC voltage which supplies the rectifier, and represents a short-circuit for higher-frequency interference voltages.

4. A converter as claimed in Claim 3, characterised in that the charge capacitor (C) is located in the voltage divider.

## Revendications

1. Convertisseur comprenant un dispositif élévateur, présentant un condensateur de charge (C) connecté à une source de tension continue (G) à travers une diode de charge (D) et une self- inductance de charge (L), ainsi qu'un interrupteur de charge (T2.1.) qui est fermé périodiquement par une partie de commande avec un rapport d'enclenchement (V) fonction d'une grandeur de commande, en connectant ainsi l'inductance de charge (L) à la source de tension continue (G), et comprenant un onduleur alimenté par le condensateur de charge (C) et possédant deux commutateurs (T1, T3) rendus conducteurs alternativement et qui sont montés en série parallèlement au condensateur de charge (C), la partie de commande pour l'interrupteur de charge étant synchronisée par la tension rectangulaire sur l'un des commutateurs (T1, T3) de l'onduleur, de manière que l'interrupteur de charge (T2.1) soit fermé à l'ouverture de ce commutateur (T1) et s'ouvre après un temps (TJ fixé par la charge d'un accumulateur de retard (C6) à une valeur de réponse, et dans lequel le circuit de décharge de l'accumulateur de retard (C6) passe par le même commutateur (T1) de l'onduleur, caractérisé en ce que l'interrupteur de charge est un transistor MOS de puissance (T2.1) dont le trajet de commande est d'une part parallèle à un interrupteur commandé (T8) et forme d'autre part, avec un condensateur (C7), un montage en série qui est parallèle au commutateur (T1) de l'onduleur disposé également dans le circuit de décharge de l'accumulateur de retard (C6), et que l'interrupteur commandé (T8) est amené à la position de fermeture, à travers un élément à seuil (D3), en fonction de la tension sur le condensateur de retard (C6).

2. Convertisseur selon la revendication 1, caractérisé en ce que le condensateur (C7) pour l'attaque du transistor MOS de puissance (T2.1) est dimensionné de manière qu'il assure une charge suffisamment rapide de la capacité du trajet de commande du transistor MOS.

3. Convertisseur selon la revendication 1 ou 2, dans lequel la source de tension continue (G) est un redresseur alimenté par un secteur alternatif et fournissant une tension demi-onde non lissée, et dans lequel le rapport d'enclenchement dépend de la tension sur le condensateur de charge (C) et - en vue de l'établissement d'un courant de secteur sinusoïdal - d'une grandeur de correction dérivée de la tension demi-onde du redresseur (G), caractérisé en ce que l'accumulateur de retard (C6) est monté, à travers une résistance (R1'), en parallèle avec un condensateur (C') qui, ensemble avec un autre condensateur (C4'), constitue un diviseur de tension qui est parallèle au redresseur (G) et est dimensionné de manière qu'il soit actif essentiellement au double de la fréquence de la tension alternative alimentant le redresseur et qu'il représente un court-circuit pour des tensions parasites de fréquence plus élevée.

4. Convertisseur selon la revendication 3, caractérisé en ce que le condensateur de charge (C) est incorporé dans le diviseur de tension.
